# EUROPÄISCHE PATENTSCHRIFT

(11) **EP 0 060 939 B1**
(45) Veröffentlichungstag und Bekanntmachung des Hinweises auf die Patenterteilung: **28.11.1984**
(21) Anmeldenummer: 81110438.9
(22) Anmeldetag: 15.12.1981
(51) Int. Cl.: B41F 27/12, B41L 29/12

(54) **Plattenzylinder mit einer Plattenbefestigungsvorrichtung**
Plate cylinder with plate attaching device
Cylindre de plaque avec dispositif de fixation des plaques

(30) Priorität: 20.03.1981 DE 3110982
(43) Veröffentlichungstag der Anmeldung: 29.09.1982
(73) Patentinhaber: M.A.N.-ROLAND Druckmaschinen Aktiengesellschaft, 63012 Offenbach (DE)
(72) Erfinder: Matuschke, Walter, Dr., CH-1800 Vevey (CH)

## Beschreibung

Die Erfindung betrifft einen Plattenzylinder mit einer Plattenbefestigungsvorrichtung, die eine etwa gleich dem Rand des Druckerzeugnisses bemessene Abdeckung aufweist, deren Außenfläche nach einem Krümmungsradius gebogen ausgeführt ist, der dem Radius der Außenfläche einer aufgespannten Druckplatte entspricht und eine wasserannehmende, farbabstoßende Oberfläche aufweist.

Die US-A-1 927728 zeigt einen Plattenzylinder dieser Gattung, bei dem die um etwa 90° abgebogenen Ecken der Druckplatte zwischen Leisten eingespannt sind, die ihrerseits mittels radial angeordneter Schrauben am Plattenzylinder festlegbar sind. Dabei wird der Zylinderschlitz, durch den die Leisten und die Schrauben eingeführt werden, nach Festlegung der beiden Enden der Druckplatte durch eine leistenförmige Abdeckung nach außen abgeschlossen. Die Abdeckung weist zu ihrer Befestigung an einem-Ende einen Stift auf, der in eine Ausnehmung der Zylinderwand eingreift, während das andere Ende mittels einer in die andere Zylinderwand einführbaren Halteschraube festgelegt wird.

Bei dieser Anordnung müssen die Enden der Druckplatte vor dem Einsetzen in den Zylinder abgebogen werden, da so starke Biegungen der Druckplatte im Plattenzylinder nicht durchgeführt werden können. Dies erfordert eine Vorbereitung der Platte mit großer Präzision. Auch der Befestigungsvorgang ist zeitaufwendig, da zunächst die beiden Enden der Platten mit Leisten versehen und dann diese Leisten mittels der Spannschrauben festgelegt werden müssen. Darüber hinaus ist anschließend noch die Abdeckung aufzusetzen und festzuschrauben.

Aus der DE-A-2 133 890 ist weiterhin ein Plattenzylinder mit einer Abflachung bekannt, deren beide Randbereiche je eine Auflagefläche für die beiden Enden der Druckplatte bilden. Die Abflachung trägt Vorsprünge, an denen das eine, Aussparungen aufweisende Ende der Druckplatte einhängbar ist. Auf die Abflachung ist eine einstückige Abdeckung aufsetzbar, die das eingehängte Ende der Druckplatte gegen Abheben sichert und an der ein parallel zur Zylinderachse verlaufendes zylindrisches Spannelement angebracht ist, das das andere Ende der Druckplatte federnd festhält. Die Außenfläche der Abdeckung ist gegenüber dem Außenumfang des mit einer Druckplatte belegten Druckzylinders zurückgesetzt.

Diese Anordnung erfordert einen relativ großen Platzbedarf, der insbesondere durch das Spannelement bedingt ist. Würde ein derartiger Plattenzylinder bei einer Rollendruckmaschine eingesetzt, so ergäben sich größere, nichtdruckende Abschnitte, die zu einem Papierverlust führen. Durch die zurückgesetzte Außenfläche der Abdeckung ergäben sich weiterhin beim Ablauf des Plattenzylinders an benachbarten Zylindern bzw. Walzen unerwünschte Stöße, die zur Beschädigung von Schmitzringen und Lagerungen führen können. Insbesondere bei breiten Plattenzylindern, die zwei oder mehr Platten nebeneinander tragen, werden durch diese Stöße auch Zylinderschwingungen hervorgerufen, die die Druckqualität vermindern. Dies gilt in noch stärkerem Maß für Plattenzylinder, die in Umfangsrichtung zwei oder mehr Druckplatten tragen, da hier während jeder Zylinderumdrehung eine größere Anzahl von Stößen auftritt, die die Zylinderschwingungen anregen.

Der Erfindung liegt die Aufgabe zugrunde, einen Plattenzylinder mit einer Plattenbefestigungsvorrichtung der eingangs genannten Gattung zu schaffen, der unter Beibehaltung der Vorteile der Vermeidung von Stößen durch zurückgesetzte Partien des Zylinders und eines geringen Papierverlustes einfach und platzsparend durch Verwendung nur weniger bewegter Teile aufgebaut und schnell bedienbar ist sowie eine getrennte Festlegung der beiden Enden der Platte zuläßt.

Erfindungsgemäß wird diese Aufgabe durch Anwendung der im Anspruch 1 angegebenen Maßnahmen gelöst.

Der erfindungsgemäße Plattenzylinder ist vorzugsweise zum Einsatz in Offset-Rollendruckmaschinen zum Druck von Zeitungen und Zeitschriften bestimmt.

Weitere Merkmale und Vorteile der Erfindung ergeben sich aus den Unteransprüchen in Verbindung mit der Beschreibung eines Ausführungsbeispieles der Erfindung anhand der Zeichnung. Diese zeigt einen Schnitt durch die Plattenbefestigungsvorrichtung eines Plattenzylinders.

Beim dargestellten Ausführungsbeispiel ist in dem insgesamt mit 1 bezeichneten Plattenzylinder eine insgesamt mit 2 bezeichnete Plattenbefestigungsvorrichtung eingesetzt. Die Plattenbefestigungsvorrichtung 2 weist zwei Auflageflächen 3,4 auf, die unter einem Winkel a von weniger als 45° gegenüber der Tangente an den Umfang des Plattenzylinders im Schnittpunkt mit der jeweiligen Auflagefläche geneigt angeordnet sind. Die Auflageflächen 3, 4 schließen zwischen sich einen stumpfen Winkel ein, der so groß wie möglich gewählt werden sollte. Aus jeder Auflagefläche 3, 4 ragen Vorsprünge 5, 6, beispielsweise Stifte, heraus, die in Aussparungen einer aufgespannten Druckplatte 7 zu deren genauer Lagefixierung eingreifen. Die Breite jeder Auflagefläche zwischen dem Außenumfang des Plattenzylinders 1 und der Berührungslinie mit der zweiten Auflagefläche ist etwa gleich dem Rand des Druckerzeugnisses bemessen. Beim Druck von Zeitungen und Zeitschriften kann daher das von der Rolle ablaufende, zu bedruckende Papier optimal ausgenutzt werden.

Jeder Auflagefläche 3, 4 ist je eine getrennte, einzeln festlegbare Abdeckleiste 8, 9 zugeordnet, die gemeinsam eine Abdeckung für die Plattenbefestigungsvorrichtung 2 nach außen bilden. Zur Festlegung der Abdeckung am Plattenzylinder 1 weist jede Abdeckleiste 8, 9 Halteansätze 10, 11 auf, die je in einen Schlitz 12, 13 der Befestigungsvorrichtung einschiebbar sind. Die Halteansätze 10, 11 tragen Verzahnungen 14, 15, die in gleichartig ausgebildete Verzahnungen von Druckstücken 16, 17 eingreifen können. Dabei stehen die Druckstücke 16, 17 unter der Wirkung von Druckfedern 18, 19, die sich an festen Teilen der Plattenbefestigungsvorrichtung 2 abstützen und die die Druckstücke 16, 17 gegen die Verzahnungen 14, 15 der Halteansätze 10, 11 drücken. Hiermit können also die Abdeckleisten 8, 9 druckknopfartig am Plattenzylinder 1 festgelegt werden. Die Erfindung kann jedoch auch mit anderen Haltemitteln für die Abdeckleisten ausgeführt werden, beispielsweise mit Magneten, die die Abdeckleisten in der gewünschten Stellung halten. Die Abdeckleisten 8, 9 weisen ferner Aussparungen 22, 23 auf, in die bei aufgespannter Druckplatte die Vorsprünge 5, 6 hineinragen. Die Außenflächen 20, 21 der Abdeckleisten 8, 9 sind nach einem Krümmungsradius gebogen ausgeführt, der dem Radius der Außenfläche der aufgespannten Druckplatte 7 entspricht. Die Abdeckleisten 8, 9 ergänzen daher den druckfertigen Plattenzylinder zu einem Vollzylinder. Weiterhin weist jede Außenfläche der Abdeckleisten 8, 9 eine wasserannehmende, farbabstoßende Oberfläche auf. Dies kann beispielsweise dadurch erreicht werden, daß die Außenflächen der aus Stahl hergestellten Abdeckleisten 8, 9 gekörnt werden. Durch die Maßnahme wird erreicht, daß beim Ablauf des Zylinders entlang der Farbauftragwalzen im Bereich der Abdeckleisten 8, 9 keine Farbe angenommen wird, so daß sich saubere Ränder des Druckerzeugnisses ergeben. Durch die Ausgestaltung des mit einer Druckplatte 7 belegten Plattenzylinders 1 als Vollzylinder entfallen weiterhin Vertiefungen in der Außenfläche des Plattenzylinders 1, die beim Ablauf dieses Zylinders beispielsweise am benachbarten Gummizylinder zu Stößen führen, die wiederum ihrerseits gerade bei längeren Plattenzylindern Schwingungen anregen können.

## Patentansprüche

1. Plattenzylinder (1) mit einer Plattenbefestigungsvorrichtung (2), die eine etwa gleich dem Rand des Druckerzeugnisses bemessene Abdeckung (8, 9) aufweist, deren Außenfläche (20, 21) nach einem Krümmungsradius gebogen ausgeführt ist, der dem Radius der Außenfläche einer aufgespannten Druckplatte (7) entspricht und eine wasserannehmende, farbabstoßende Oberfläche aufweist, dadurch gekennzeichnet, daß die beiden Enden der Druckplatte (7) auf Auflageflächen (3, 4) aufliegen, die unter einem Winkel von weniger als 45° gegenüber der Tangente an dem Zylinderumfang im Schnittpunkt mit der Auflagefläche geneigt sind, sowie mittels in Aussparungen der Enden der Druckplatte (7) eingreifenden Vorsprüngen (5, 6) auf den Auflageflächen (3, 4) gegen Verschiebung gesichert sind, und daß die Abdeckung aus zwei einzeln festlegbaren Abdeckleisten (8, 9) zur Lagesicherung je eines Endes der Druckplatte (7) besteht.

2. Plattenzylinder nach Anspruch 1, dadurch gekennzeichnet, daß die beiden aneinander stoßenden Auflageflächen (3, 4) unter einem stumpfen Winkel gegeneinander geneigt sind.

3. Plattenzylinder nach einem der vorhergehenden Ansprüche, dadurch gekennzeichnet, daß die Abdeckung (8, 9) aus Stahl mit einer gekörnten Oberfläche besteht.

## Claims

1. Plate cylinder (1) with a plate securing device (2) which has a cover (8, 9) dimensioned approximately the same as the edge of the printed article, the outer surface (20, 21) of which cover is constructed in a curve according to a radius of curvature which corresponds to the radius of the outer surface of a fixed printing plate (7), and has a water-receptive, ink-repellent surface, characterised in that the two ends of the printing plate (7) lie on bearing surfaces (3, 4) which are inclined at an angle of less than 45° with respect to the tangent on the cylinder circumference at the intersection with the bearing surface, and are secured against shifting by means of projections (5, 6) on the bearing surfaces (3, 4) engaging in recesses in the ends of the printing plate (7), and in that the cover comprises two individually fixable cover strips (8, 9) for the sure positioning of each end of the printing plate (7).

2. Plate cylinder according to claim 1, characterised in that the two bearing surfaces (3, 4) touching each other are inclined at an obtuse angle to one another.

3. Plate cylinder according to one of the preceding claims, characterised in that the cover (8, 9) consists of steel with a granular surface.

## Revendications

1. Cylindre de plaque (1) muni d'un dispositif (2) de fixation des plaques qui présente un chapeau (8, 9) à peu près de même dimension que le bord du produit imprimé, dont la surface externe (1, 21) est réalisée en arc avec un rayon de courbure qui correspond au rayon de la surface externe d'une plaque d'impression (7) montée, et présente une surface qui accepte l'eau et repousse l'encre, caractérisée en ce que les deux extrémités de la plaque d'impression (7) sont appuyées sur des surfaces de portée (3, 4) qui sont inclinées avec un angle de moins de 45° par rapport à la tangente à la périphérie du cylindre au point d'intersection avec la surface de portée et sont fixées sur les surfaces de portée (3, 4) bloquées contre le déplacement au moyen d'ergots (5, 6) engagés dans des évidements des extrémités de la plaque d'impression (7) et en ce que le chapeau est composé de deux barrettes de fermeture (8, 9) pouvant être fixées séparément et destinées à fixer la position chacune d'une extrémité de la plaque d'impression (7).

2. Cylindre de plaque selon la revendication 1, caractérisé en ce que les deux surfaces de portée (3, 4) qui se rejoignent mutuellement, sont inclinées l'une par rapport à l'autre en formant un angle obtus.

3. Cylindre de plaque selon l'une des revendications précédentes, caractérisé en ce que le chapeau (8, 9) est composé d'acier muni d'une surface grainée.
